# EUROPÄISCHE PATENTANMELDUNG

(11) **EP 4 764 146 A1**
(43) Veröffentlichungstag der Anmeldung: **24.06.2026**
(21) Anmeldenummer: 25223263.2
(22) Anmeldetag: 15.12.2025
(51) Int. Cl.: E21B 7/04, E21B 19/084, E21B 19/00, E21B 23/14

(54) **ERDBOHRVORRICHTUNG FÜR EIN KABELGEFÜHRTES BOHREN UND VERFAHREN ZUM EINBRINGEN EINES BOHRSTRANGS IN ERDREICH MITTELS EINER ERDBOHRVORRICHTUNG FÜR EIN KABELGEFÜHRTES BOHREN**

(30) Priorität: 20.12.2024 DE 102024139373
(71) Anmelder: TRACTO-TECHNIK GmbH & Co. KG, 57368 Lennestadt (DE)
(72) Erfinder: SCHNÜTGEN, André, 57368 Lennestadt (DE)
(74) Vertreter: Hoffmann Eitle

(57) **Zusammenfassung**

Die Erfindung betrifft eine Erdbohrvorrichtung für ein kabelgeführtes Bohren mit einer Lafette und einem auf der Lafette hin- und herbewegbaren Schlitten zum Bewegen eines Gestängeschüsse aufweisenden Bohrstrangs entlang einer Bohrgestängeachse, wobei die Erdbohrvorrichtung an der Lafette eine Klemmung für den Bohrstrang aufweist, und eine Kabelbewegungseinrichtung zum Bewegen eines Endes des Kabels vorhanden ist, mittels derer das Ende des Kabels in einer Richtung längs der Längsrichtung der Lafette bewegbar ist, wobei die Kabelbewegungseinrichtung für eine Bewegung des Endes des Kabels von der Klemmung weg ausgestaltet ist.

## Beschreibung

Die Erfindung betrifft eine Erdbohrvorrichtung für ein kabelgeführtes Bohren und ein Verfahren zum Einbringen eines Bohrstrangs in Erdreich mittels einer Erdbohrvorrichtung für ein kabelgeführtes Bohren.

Um eine Erdbohrung genau steuern zu können, ist eine möglichst präzise Positionserfassung eines Endes des Bohrstrangs, insbesondere eines Bohrkopfs oder eines nahe dem Bohrkopf vorhandenen Bereichs des Bohrstrangs im Erdreich notwendig. Hierzu stehen im Wesentlichen zwei unterschiedliche Verfahren zur Verfügung.

Die Bestimmung der Position des Bohrkopfs kann bspw. durch einen Sender im oder am Bohrkopf mittels eines elektromagnetischen Feldes durch das Erdreich hindurch erfolgen, hierzu wird ein als Walk-Over-Verfahren bekanntes Verfahren verwendet. Das Walk-Over-Verfahren ermöglicht ein zügiges Orten, und eine unkomplizierte Handhabung ist möglich. Oberhalb des Erdreichs kann mit einem Empfangsstärkemessgerät (Empfänger bzw. Receiver) der Bohrkopf lokalisiert werden, wobei das Maximum der Signalstärke des Sendersignals des Senders im Bohrkopf in Abhängigkeit von der Position des Empfangsstärkemessgeräts über dem Erdreich bestimmt werden kann. Dabei ist die Signalstärke abhängig von der Sendertiefe im Erdreich, wodurch auch eine Tiefenfeststellung möglich ist. Bei größer werdenden Bohrtiefen nimmt jedoch die Abweichungstoleranz zu.

Für große Tiefen, eine höhere Genauigkeit in geringeren Tiefen und/oder unter abschirmenden oder völlig unzugänglichen Hindernissen kann das kabelgeführte Bohren für ein Orten des Endes des im Erdreich befindlichen Bohrstrangs (Bohrkopf und/oder Bohrkopf naher Bereich) eingesetzt werden. Beim kabelgeführten Bohren werden die Daten einer Sonde, die am Ende des im Erdreich befindlichen Bohrstrangs (Bohrkopf bzw. Bohrkopf naher Bereich) angeordnet ist, mittels eines elektrischen Leitungspfads entlang des Bohrstrangs in den Bereich der Erdbohrvorrichtung übermittelt. Zur Ausbildung des Leitungspfads kann jeder Abschnitt des Bohrgestänges, insbesondere jeder Gestängeschuss, während des Bohrvorgangs mit einem innenliegenden Kabel versehen werden, welches mit Kabeln der benachbarten Abschnitte des Bohrgestänges, insbesondere weiteren Gestängeschüssen, verbunden werden kann. Die in den Bereich der Erdbohrvorrichtung übermittelten Daten der Sonde können einer Bedienperson angezeigt werden, um Einfluss auf die Richtung der Erdbohrung zu nehmen.

Damit zeichnet sich das kabelgeführte Bohren insbesondere dadurch aus, dass während des Bohrens jeder an den im Erdreich schon befindlichen Bohrstrang anzusetzender Gestängeschuss mit einem Kabel versehen wird, um einen elektrischen Leitungspfad durch den Gestängeschuss zu dem schon im Erdreich befindlichen Gestängeschuss, der seinerseits auch ein Kabel aufweisen kann, auszubilden.

Bisher bekannte Vorgänge, um eine durchgängige Kabelverbindung bis zur Sonde durch die Gestängeschüsse auszubilden, sind aufwendig und erfordern u.a. mindestens zwei Bedienpersonen an den beiden Enden eines an den Bohrstrang anzusetzenden Gestängeschusses und/oder eine Bedienperson, die von einem Ende zum anderen Ende des Gestängeschusses zum Ausbilden der Verbindung hin und her laufen muss. Die bisher durchzuführenden Vorgänge sind auf eine zeit- und kostenintensive Tätigkeit ausgelegt.

Aufgabe der vorliegenden Erfindung ist es daher, eine Erdbohrvorrichtung und ein Verfahren zu schaffen, mit der bzw. dem der Aufwand hinsichtlich Zeit und/oder Kosten, insbesondere während des Einbringens des Bohrstrangs in Erdreich, verringert werden kann.

Die Aufgabe wird gelöst durch die Gegenstände der unabhängigen Ansprüche. Vorteilhafte Ausführungsformen sind Gegenstand der jeweiligen Unteransprüche und der nachfolgenden Beschreibung.

Kerngedanke der Erfindung ist es, eine Kabelbewegung eines Endes des Kabels mittels einer Einrichtung auszuführen, um eine erweiterte Automatisierung vornehmen zu können, wobei insbesondere anders als man denken könnte, eine Richtung einbezogen wird, die dem Einführen des Kabels in einen Gestängeschuss bzw. den Bohrstrang zunächst zuwiderläuft. Obwohl das Kabel in den Gestängeschuss eingebracht bzw. eingeschoben werden sollte, geht die Erfindung den zunächst widersinnigen Weg, das Kabel von einer Klemmung für einen schon verbohrten Bohrstrang weg zu führen. Diese Bewegung stellt den Grundstein der Erfindung dar. Die Erfindung hat mittels der genannten Kabelbewegung einen neuen Weg beschritten, wie das Kabel gehandhabt werden soll. Eine definierte Bewegung zu unterschiedlichen Zeitpunkten des Vorgangs des Bewegens im Bohrstrang bzw. dem Gestängeschuss und dazwischen wird erst durch die Ausführung des Kerngedankens der Erfindung ermöglicht. Die Erfindung setzt nämlich schon da an, wo das Kabel zum erneuten Ansetzen eines weiteren Gestängeschusses getrennt werden kann; das Ende des abgetrennten Kabels kann von dem Bereich der Stelle gehandhabt werden, an der die Abtrennung des Kabels erfolgt. Dort, wo die Bedienperson das Ende des Kabels - wenn es durch den anzusetzenden Gestängeschuss durchgeführt wurde - wieder mit dem im verbohrten Bohrstrang befindlichen Kabel verbinden muss, kann eine zumindest teilweise Automatisierung der Kabelbewegung, die insbesondere auch eine Bewegung in der umgekehrten Richtung einschließen kann, erfolgen.

Die Erfindung schafft eine Erdbohrvorrichtung für ein kabelgeführtes Bohren mit einer Lafette und einem auf der Lafette hin- und herbewegbaren Schlitten zum Bewegen eines Gestängeschüsse aufweisenden Bohrstrangs entlang einer Bohrgestängeachse. Die Erdbohrvorrichtung weist an der Lafette eine Klemmung für den Bohrstrang auf. Es ist eine Kabelbewegungseinrichtung zum Bewegen eines Endes des Kabels vorhanden. Mittels der Kabelbewegungseinrichtung ist das Ende des Kabels in einer Richtung längs der Längsrichtung der Lafette bewegbar, wobei die Kabelbewegungseinrichtung für eine Bewegung von der Klemmung weg ausgestaltet ist.

Hierdurch wird die Möglichkeit geschaffen, das Ende des Kabels derart zu handhaben, dass eine zwangsgeführte bzw. definierte Bewegung von der Klemmung weg durchführbar ist. Die zwangsgeführte Bewegung des Endes des Kabels kann neben der Bewegung von der Klemmung weg - zu einem späteren Zeitpunkt - auch bzw. zusätzlich ein Bewegen in Richtung der Klemmung beinhalten. Die Bedienperson kann im Bereich der Klemmung verbleiben, um das später wieder in den Bereich der Klemmung verbrachte Ende des Kabels mit dem Ende des Kabels zu verbinden, welches schon im verbohrten, im Erdreich befindlichen Bohrstrang vorhanden ist. Die zwangsgeführte Bewegung des Endes des Kabels von der Klemmung weg legt den Grundstein für eine mögliche Automatisierung, dass die Bedienperson im Bereich der Klemmung verbleiben kann und mindestens eine weitere Bedienperson eingespart und/oder die Bedienperson nicht immer zwischen den Enden des anzusetzenden Gestängeschusses hin und her laufen muss. Die eigentlich durchgeführte Bewegung des Endes des Kabels kann dabei weniger von Interesse sein als die Kenntnis über die Position des Endes des Kabels nach der Bewegung von der Klemmung weg. Die Bewegung von der Klemmung weg kann insbesondere ausgestaltet sein, das Ende des Kabels zu einer vorbestimmten Position zu bewegen, von der eine weitere, insbesondere automatisierte Handhabung des Endes des Kabels, insbesondere zum Einschieben des Endes des Kabels in einen neu anzusetzenden Gestängeschuss, möglich ist. Die Bewegung des Endes des Kabels von der Klemmung weg kann insbesondere außerhalb der Bohrgestängeachse erfolgen. Es wird ein erhöhter Mehrwert für das die Erdbohrung ausführende Unternehmen bzw. das die Erdbohrvorrichtung zur Verfügung stellende Unternehmen geschaffen, da ein kabelgeführtes Bohren mit weniger finanziellem Aufwand und/oder schneller durchführbar ist.

Im Sinne der Beschreibung umfasst der Begriff "Erdbohrvorrichtung" eine Vorrichtung, welche einen Gestängeschüsse aufweisenden Bohrstrang in einem bestehenden oder zu erstellenden Kanal im Erdreich bewegt, um eine Bohrung, insbesondere eine Horizontalbohrung (HD), zu erstellen, oder aufzuweiten oder Rohrleitungen oder andere lange Körper in das Erdreich einzuziehen. Bei der Erdbohrvorrichtung kann es sich insbesondere um eine HD-Vorrichtung bzw. HDD-Vorrichtung handeln. Eine Erdbohrvorrichtung kann damit eine einen Bohrstrang antreibende Vorrichtung sein, die erdreichverdrängend arbeitet, und den Bohrstrang translatorisch in im Wesentlichen längsaxialer Richtung des Bohrstrangs in das Erdreich einbringt. Eine zusätzliche rotatorische Bewegung des Bohrstrangs um die Längsachse kann vorgesehen sein.

Der Begriff "Gestängeschuss" umfasst dabei im Sinne der Beschreibung nicht ausschließlich starre, einzelne miteinander mittelbar oder unmittelbar verbindbare Kraft-übertragungselemente, die bei einer Erdbohrvorrichtung eingesetzt werden können. Ein Gestängeschuss kann insbesondere stangenförmig und/oder rohrförmig ausgebildet sein. Ein Gestängeschuss kann, insbesondere endseitig an einem Ende, ganz besonders bevorzugt endseitig an beiden Enden, eine Verbindungsmöglichkeit aufweisen, mittels derer zwei Gestängeschüsse miteinander verbunden werden können. Insbesondere kann die Verbindungsmöglichkeit ein Schraubgewinde, Teil einer Steckverbindung oder eine andere mechanische Eingriffsmöglichkeit sein.

Bei dem Gestängeschuss kann es sich auch um einen Doppelrohr-Gestängeschuss handeln, bei dem ein Innengestänge mit einem Innenrohr und ein Außengestänge mit einem Außenrohr, welches das Innengestänge umgibt, vorliegen.

Ein Gestängeschüsse aufweisender Bohrstrang kann je nach Bohrfortschritt verlängert (insbesondere bei einer Pilotbohrung) oder nach dem Ende der durchgeführten Bohrung (beim Rückzug und Entfernen des Bohrstrangs aus dem Erdreich) verkürzt werden. Eine Verlängerung erfolgt in der Regel um einen (anzusetzenden) Gestängeschuss, der an den schon im Erdreich eingeschobenen bzw. befindlichen Bohrstrang angesetzt wird; wobei der um einen Gestängeschuss verlängerte Bohrstrang - um die Länge dieses Gestängeschusses - in das Erdreich weiter eingebracht wird. Ebenso kann eine Verkürzung des Bohrstrangs durchgeführt werden, wobei eine Verkürzung in der Regel auch um einen Gestängeschuss vorgenommen wird. Bei der Verkürzung - dem Herausziehen des Bohrstrangs aus dem Erdreich nach erfolgter Bohrung - wird der Bohrstrang für die Länge eines Gestängeschusses aus dem Erdreich gezogen und der Gestängeschuss von dem weiterhin im Erdreich vorliegenden Bohrstrang getrennt.

Der Bohrstrang kann an einem, insbesondere vorderseitigen, Ende einen Bohrkopf und eine gegebenenfalls vorhandene Bohrkopfspitze aufweisen. Der Bohrstrang kann ein vorderseitiges Bohrwerkzeug aufweisen.

Der Begriff "Bohrgestängeachse" umfasst insbesondere die Achse, die durch die Längsachsen der einzelnen Gestängeschüsse des Bohrstrangs gebildet werden kann, wobei im Sinne der Beschreibung die Längsachsen der Gestängeschüsse betrachtet werden, die im näheren Bereich der Erdbohrvorrichtung im Bohrgestänge vorliegen. Insbesondere kann der Gestängeschuss betrachtet werden, der als letzter verbohrt wurde oder der Gestängeschuss, der als nächster mit dem Bohrgestänge verbohrt bzw. verbunden wird. Die Bohrgestängeachse ist hierbei insbesondere die Achse, mit der der Antrieb den neu zu verbohrenden Gestängeschuss aufnimmt und kann damit der Längsachse des neu zu verbohrenden Gestängeschusses entsprechen. Die Bohrgestängeachse kann mit der Längsachse der Bewegung des den Gestängeschuss in das Erdreich einbringenden Mittels, insbesondere des Schlittens und/oder der Lafette, zusammenfallen.

Der Begriff "Lafette" umfasst im Sinne der Beschreibung ein Gestell. Insbesondere ist auf der Lafette ein Schlitten hin und her bewegbar. Das Gestell kann fahrbar ausgestaltet sein. Die Lafette bietet die Möglichkeit einer Geradführung oder Linearführung für den Schlitten. Die Lafette kann eine (Führungs-)Ebene für den Schlitten bereitstellen, längs dieser der Schlitten bewegt werden kann. Die (Führungs-)Ebene kann die Fläche sein, mit/an der der Schlitten geführt ist. Eine Lafette bietet die Möglichkeit, große Kräfte auf den Bohrstrang ausüben zu können.

Der Begriff "Schlitten" umfasst im Sinne der Beschreibung ein Bauteil, das gegenüber der Lafette hin und her bewegbar ist. Die Lafette stellt während des Einbringens des Bohrstrangs in das Erdreich einen stationären Teil dar; der Schlitten ist der gegenüber der Lafette bewegliche Teil. An oder auf dem Schlitten kann eine "Bohrwelle" vorgesehen sein. Die Bohrwelle kann ausgestaltet sein, endseitig an einem Gestängeschuss anzugreifen bzw. mit einem Gestängeschuss endseitig verbunden zu werden, um auf den Gestängeschuss eine translatorische und/oder rotatorische Kraft auszuüben. Üblicherweise wird ein mit dem Bohrstrang zu verbindender Gestängeschuss mit der Bohrwelle in Eingriff gebracht, um dann den mit der Bohrwelle verbundenen Gestängeschuss mit dem letzten Gestängeschuss des schon verbohrten Bohrstrangs zu verbinden und den gesamten Bohrstrang mit dem angesetzten Gestängeschuss im Erdreich zu bewegen. Der Schlitten weist in der Regel eine Grundfläche auf, auf/über der beispielsweise die Bohrwelle angeordnet ist.

Der Begriff "Klemmung" umfasst im Sinne der Beschreibung eine Einrichtung, mittels derer der im Erdreich verbohrte Bohrstrang geklemmt werden kann, um beispielsweise den geklemmten Bohrstrang mittels eines weiteren Gestängeschusses zu verlängern bzw. den geklemmten Bohrstrang um einen Gestängeschuss zu verkürzen. Die Klemmung ist meist endseitig an der Lafette in Längsrichtung derselben betrachtet angeordnet und wirkt auf den Bohrstrang ein, um diesen in seiner Position zu halten, insbesondere wenn die Bohrwelle zum Zwecke des Ansetzens oder Entfernens eines Gestängeschusses nicht mehr mit dem Bohrstrang verbunden ist.

Der Begriff "Kabelbewegungseinrichtung" umfasst im Sinne der Beschreibung eine Einrichtung, mittels derer eine Bewegung eines Endes eines Kabels, insbesondere entlang einer Trajektorie, möglich ist. Der Begriff "Trajektorie" wird im Sinne der Beschreibung im Wesentlichen synonym für den Begriff Bahnkurve, Weg oder Pfad verwendet. Eine im Wesentlichen definierte Bewegung des Endes des Kabels kann ermöglicht werden. Die Kabelbewegungseinrichtung kann insbesondere eine Aufnahme für das Ende des Kabels und einen Antrieb zum Bewegen der Aufnahme aufweisen. Das Kabel wird nicht einfach von der Klemmung weggezogen, sondern geführt bewegt, so dass eine Steuerung insbesondere für den oder die Antrieb(e) der Kabelbewegungseinrichtung den Ort der Aufnahme und damit des Endes des Kabels - wenn dieses in der Aufnahme vorliegt - "kennt" und das Ende des Kabels entsprechend den Anweisungen der Steuerung bewegt. Das Ende des Kabels, gegebenenfalls an einer Aufnahme, kann entlang einer, insbesondere definierten, Trajektorie bewegt werden, wobei die Trajektorie sinnvoll ausgewählt werden kann, insbesondere als geradliniger Bewegungspfad. Das Ende des Kabels kann, gegebenenfalls mit der Aufnahme, nach dem Zurückbewegen an einer vorbestimmten Position vorliegen.

Die Kabelbewegungseinrichtung kann kompakt ausgestaltet sein, so dass sich diese nicht über einen großen Bereich der Lafette erstrecken muss; insbesondere kann auf Elemente einer Führung zur Unterstützung des Kabels entlang der Längsrichtung der Lafette verzichtet werden. Es ist nicht notwendig, Elemente einer Führung für das Kabel vorzusehen, die an der Lafette angeordnet sind. Insbesondere ist in weiterer Ausgestaltung der Erfindung eine einfache und schnelle, zumindest teilweise automatisierte, Handhabung des Endes des Kabels ausgehend von dem Grundgedanken der Erfindung möglich. Die kompakte Ausgestaltung der Kabelbewegungseinrichtung kann dadurch verbessert bzw. unterstützt werden, dass die Kabelbewegungseinrichtung zusammen mit dem Schlitten zumindest in einer Bewegungsrichtung, insbesondere von der Klemmung weg, bewegt werden kann.

Der Begriff "Ende des Kabels" umfasst im Sinne der Beschreibung einen endseitigen Bereich eines Kabels. Der endseitige Bereich des Kabels bzw. das Ende des Kabels kann sich dadurch ergeben, dass das Kabel, insbesondere am Ende des verbohrten Bohrstrangs bzw. im Bereich der Klemmung durchtrennt wird, insbesondere wenn der Bohrstrang in das Erdreich eingebracht wurde und ein weiterer Gestängeschuss an den Bohrstrangs anzusetzen ist. Bei dem Ende des Kabels handelt es sich insbesondere um den Teil des Kabels, welcher nicht im schon verbohrten Bohrstrang vorliegt und insbesondere Teil eines Vorrats, insbesondere auf einer Kabelhaspel, sein kann.

Der Begriff "Kabel" im Sinne der Beschreibung umfasst einen mit einem Isolierstoff ummantelten ein- oder mehradrigen Verbund von Leitungen, welcher insbesondere einer Übertragung von Energie und/oder Information dient. Über ein Kabel können elektrische Signale übertragen werden. Sofern das Kabel mehrere Leitungen bzw. Adern aufweist, so ist eine parallele bzw. gleichzeitige Übertragung von mehreren Signalen möglich. Eine Verbindung von Kabeln kann durch ein Abisolieren eines Endes eines Kabels mit einem weiteren abisolierten Ende eines Kabels dadurch erfolgen, dass die Kabel miteinander verklemmt oder anderweitig mechanisch und/oder stoffschlüssig miteinander verbunden werden. Zum Schutz der Verbindung kann die Verbindungsstelle, insbesondere mit einem Schrumpfschlauch, isoliert werden. Sofern im Sinne der Beschreibung ein Kabel beschrieben wird, so liegt im Bohrstrang zur Ausbildung einer elektrischen Verbindung unter Verwendung eines Kabels, eine Aneinanderreihung bzw. Verbindung einzelner Kabelstücke vor, die alle im Wesentlichen die Länge eines Gestängeschusses aufweisen.

Der Begriff "Längsrichtung der Lafette" umfasst im Sinne der Beschreibung eine Richtungsangabe bzw. geometrische Angabe zur Beschreibung der Bewegung des Endes des Kabels. Die Längsrichtung der Lafette kann mit der Bewegungsrichtung des Schlittens zusammenfallen bzw. längs zu dieser verlaufen. Die Längsrichtung der Lafette kann der Vortriebsrichtung des einzubringenden Bohrstrangs bzw. der einzubringenden Bohrung, insbesondere im Bereich der Erdbohrvorrichtung, entsprechen.

Der Begriff "längs" umfasst im Sinne der Beschreibung einen im Wesentlichen parallelen Verlauf zwischen zwei genannten Richtungen. Es sind auch Abweichungen von der Parallelität möglich, indem ein mit der Bezugsrichtung eingeschlossener Winkel im Bereich von ungefähr 0° bis ungefähr 45°, bevorzugt zwischen ungefähr 0° und ungefähr 40°, mehr bevorzugt zwischen ungefähr 0° und ungefähr 35°, mehr bevorzugt zwischen ungefähr 0° und ungefähr 30°, mehr bevorzugt zwischen ungefähr 0° und ungefähr 25°, mehr bevorzugt zwischen ungefähr 0° und ungefähr 20°, mehr bevorzugt zwischen ungefähr 0° und ungefähr 15°, mehr bevorzugt zwischen ungefähr 0° und ungefähr 10°, insbesondere bevorzugt zwischen ungefähr 0° und ungefähr 8°, insbesondere bevorzugt zwischen ungefähr 0° und ungefähr 6°, insbesondere bevorzugt zwischen ungefähr 0° und ungefähr 5°, insbesondere bevorzugt zwischen ungefähr 0° und ungefähr 4°, insbesondere bevorzugt zwischen ungefähr 0° und ungefähr 3°, ganz besonders bevorzugt zwischen ungefähr 0° und ungefähr 2°, insbesondere ganz besonders bevorzugt zwischen ungefähr 0° und ungefähr 1°, vorliegt. Die Abweichung von der strengen Parallelität kann sich durch Fertigungstoleranzen und eine gewisse Flexibilität, die Abweichungen bewusst zulässt, ergeben.

Der Begriff "von der Klemmung weg" umfasst im Sinne der Beschreibung eine von dem verbohrten Bohrstrang weg gerichtete Bewegung, bei der insbesondere das Ende des Kabels, welches bevorzugt durch den anzusetzenden Gestängeschuss geführt werden wird, in den hinteren Bereich des anzusetzenden Gestängeschuss verbracht werden kann. Der Begriff "von der Klemmung weg" kann im Sinne der Beschreibung eine im Wesentlichen translatorische Bewegung längs der Lafette umfassen.

In einer bevorzugten Ausführungsform ist die Kabelbewegungseinrichtung auch zum Bewegen des Endes des Kabels in einer Richtung längs der Längsrichtung der Lafette bewegbar, die ein Bewegung in Richtung der Klemmung ist. Hierdurch kann erhöhtes Maß an Flexibilität erreicht werden, indem die Bewegung des Endes des Kabels für unterschiedliche Bewegungsvorgänge und Zwecke erreicht werden kann. Eine Bewegung des Kabels, insbesondere des Endes des Kabels, ist in beide Richtungen der Längsachse der Lafette möglich.

In einer bevorzugten Ausführungsform weist die Kabelbewegungseinrichtung eine Aufnahme für das Ende des Kabels auf, wodurch eine einfache Möglichkeit einer, insbesondere einfach lösbaren, Befestigung bzw. Fixierung des Endes des Kabels mit der Kabelbewegungseinrichtung gegeben sein kann.

Der Begriff "Aufnahme" im Sinne der Beschreibung umfasst ein Bauteil bzw. Element mit einer Bohrung, Aussparung, Öffnung, Loch, Vertiefung, Nut oder dergleichen, in die bzw. in das das Ende des Kabels eingeführt werden kann, um das Ende des Kabels mit der Kabelbewegungseinrichtung zu verbinden. Die Bohrung kann derart ausgestaltet sein, dass sie das Bauteil bzw. Element vollständig durchdringt (Durchgang) oder nicht vollständig durchdringt (Sackloch). Insbesondere der Begriff "Bohrung" stellt im Sinne der Beschreibung primär nicht auf die Art der Herstellung ab, sondern auf das bloße Vorsehen der Aussparung, Öffnung, Loch, Vertiefung oder Nut.

Die Aufnahme kann ein oder mehrere Fixierungsmittel in Form von einer oder mehreren Schrauben, eines oder mehrerer Stifte und dergleichen aufweisen, um das Ende des Kabels an der Aufnahme zu fixieren. Die Aufnahme kann ein oder mehrere an die Schraube(n) angepasste Innengewinde und/oder ein oder mehrere an den Außendurchmesser der Schraube angepasste Durchgangsloch/Durchgangslöcher aufweisen, wobei eine oder mehrere Mutter(n) vorhanden sein kann/können, um die Schraube(n) zu befestigen. An der Aufnahme kann/können ein oder mehrere (Pass-)Loch/(Pass-)Löcher für den bzw. die Stift(e) ausgebildet sein, um den Stift bzw. die Stifte zu befestigen.

Es kann vorgesehen sein, dass den Bedingungen auf der Baustelle durch die Ausgestaltung der Aufnahme Rechnung getragen werden kann. Die Fixierung des Kabels in bzw. an der Aufnahme kann ausgestaltet sein, die Handhabung zu vereinfachen, bspw. kann vorgesehen sein, dass der Einsatz von Werkzeug erfordernden Fixierungsmitteln reduziert ist oder ganz entfallen kann.

Es kann möglich sein, das Kabel im Wesentlichen werkzeuglos an bzw. in der Aufnahme zu fixieren, indem das Kabel an bzw. in der Aufnahme eingelegt bzw. eingedrückt werden kann. Die Aufnahme kann ausgestaltet sein, das Kabel durch eine oder mehrere Bohrungen an bzw. in der Aufnahme zu führen. Ein schlaufenförmiges, schlingenförmiges oder bogenförmiges Anordnen, bei dem das Kabel zumindest teilweise in bzw. an der Aufnahme rückgeführt wird bzw. rückführbar ist ("das Kabel ist in einem Bereich der Aufnahme im Querschnitt zweimal vorhanden"), ist möglich. Durch einen schlaufenförmigen, schlingenförmigen oder bogenförmigen Verlauf bzw. eine entsprechende Anordnung kann eine mögliche Zugkraft auf das Kabel umgelenkt und reduziert werden.

Es ist möglich, dass das Kabel in einer Führung, die insbesondere nutenförmig ausgestaltet sein kann, an bzw. in der Aufnahme geführt sein kann. Die Führung, die nutenförmig ausgestaltet sein kann, kann einen schlaufenförmigen, schlingenförmigen oder bogenförmigen Verlauf aufweisen. Es kann vorteilhaft sein, keinen Überstand bei der Aufnahme mit dem Kabel zu erzeugen, damit der Außendurchmesser der Aufnahme möglichst klein gehalten werden kann, um diesen bspw. in bzw. durch einen Hohlraum mit geringem Innendurchmesser einführen und/oder führen zu können.

Es kann vorgesehen sein, dass die Aufnahme eine nutenförmige Führung für das Kabel an der Außenfläche der Aufnahme aufweist, in die das Kabel eingelegt werden kann. In einer bevorzugten Ausführungsform kann mindestens eine widerhakenförmige Anordnung in der nutenförmigen Führung vorhanden sein, mit deren Hilfe eine Bewegung des Kabels aus der Führung heraus reduziert bzw. verhindert werden kann. Eine Entnahme des Kabels aus einer Führung, insbesondere mit einer widerhakenförmigen Anordnung, kann dadurch erreicht werden, dass das Kabel aus der Führung angehoben wird, ohne im wesentlichen Zug auf das Kabel in Wirkungsrichtung der widerhakenförmigen Anordnung auszuüben.

In einer, insbesondere nutenförmigen, Führung für das Ende des Kabels in bzw. an der Aufnahme können mehrere widerhakenförmige Anordnungen vorhanden sein, die in unterschiedlichen Wirkrichtungen (Zug oder Druck) wirken können.

In einer bevorzugten Ausführungsform weist die Kabelbewegungseinrichtung ein oder mehrere Antriebe auf, der/die mittels einer Steuerung ansteuerbar ist/sind. Der bzw. die Antrieb(e) können auch als Motoren bezeichnet werden, wobei gegebenenfalls auch ein oder mehrere Getriebe vorhanden sein kann/können. Der bzw. die Antrieb(e) können als Drehantrieb und/oder Linearantrieb ausgestaltet sein.

Der Begriff "Steuerung" im Sinne der Beschreibung umfasst eine elektrische und/oder elektronische Vorrichtung, die das Verhalten der Kabelbewegungseinrichtung gerichtet beeinflussen kann. Insofern kann der Begriff "Steuerung" ein physikalisch vorhandenes Mittel sein. Im Kontext der Verwendung des Begriffs in dieser Beschreibung ist es auch möglich, dass der Begriff für den Vorgang des Steuerns, insbesondere mittels einer Abfolge von Befehlen, die mit der elektrischen und/oder elektronischen Vorrichtung abgearbeitet werden, verwendet wird. Es kann eine zumindest teilweise automatisierte Bewegung des Endes des Kabels erreicht werden. Die Steuerung für die Kabelbewegungseinrichtung kann auch ausgestaltet sein, die Vorgänge der Erdbohrvorrichtung zu steuern. Die Steuerung der Erdbohrvorrichtung kann beispielsweise um die Steuerung der Kabelbewegungseinrichtung ergänzt sein. Es ist alternativ oder zusätzlich möglich, eine zur Steuerung der Erdbohrvorrichtung zusätzliche Steuerung für die Kabelbewegungseinrichtung vorzusehen, wobei gegebenenfalls eine Schnittstelle zwischen den beiden Steuerungen vorhanden sein kann. Die Steuerung(en) kann/können ausgestaltet sein eine Abfolge von Befehlen, insbesondere im Rahmen eines abzuarbeitenden Programms bzw. Applikation, auszuführen. Das Programm kann gegebenenfalls in einem, insbesondere nichtflüchtigen Speicher, abgelegt sein. Hierdurch kann eine hohe Flexibilität erreicht werden. Es kann vorgesehen sein, dass auf die Abfolge von Befehlen bzw. auf eine Änderung der Abfolge von Befehlen, insbesondere in Form eines Programms bzw. einer Applikation, nur hierzu autorisierte Bedienpersonen Zugriff haben.

Eine Ausgestaltung, dass eine Steuerung der Erdbohrvorrichtung auch die Kabelbewegungseinrichtung ansteuert, ist besonders bevorzugt, da die Ansteuerung der Kabelbewegungseinrichtung gegebenenfalls nach und während Vorgängen, die die Steuerung der Erdbohrvorrichtung bewirkt, beispielsweise ein Bewegen des anzusetzenden Gestängeschusses in den Bereich der Bohrgestängeachse, erfolgen kann. Eine "Einbettung" bzw. "Zusammenführung" des Vorgangs des Ansteuerns der Kabelbewegungseinrichtung und der Bestandteile dieser Kabelbewegungseinrichtung in die Ansteuerung der Erdbohrvorrichtung ist somit möglich.

Der oder die Antriebe der Kabelbewegungseinrichtung ermöglichen eine hohe Flexibilität der Handhabung des Kabels. Es kann vorgesehen sein, dass das Kabel, insbesondere das Ende des Kabels, zusammen mit der Kabelbewegungseinrichtung bzw. dem das Ende des Kabels aufnehmenden Teil der Kabelbewegungseinrichtung bewegt werden kann, indem die Kabelbewegungseinrichtung bzw. der entsprechende Teil der Kabelbewegungseinrichtung, die das Ende des Kabels aufnimmt, im Raum bewegt wird. Das Ende des Kabels kann relativ zur Kabelbewegungseinrichtung bzw. dem entsprechenden Teil der Kabelbewegungseinrichtung in Ruhe verbleiben. Der oder die Antrieb(e) ermöglichen neben der Bewegung des Endes des Kabels bei der die Kabelbewegungseinrichtung als solche bewegt wird auch eine zusätzliche Bewegungsaufprägung auf das Ende des Kabels ohne Bewegung der Kabelbewegungseinrichtung als solche im Raum.

Es kann vorgesehen sein, dass einer der Antriebe für das Aufprägen einer Bewegung der Aufnahme für das Ende des Kabels vorgesehen ist. Dabei kann in einer vereinfachten Ausgestaltung der Antrieb zum Aufprägen einer im Wesentlichen geradlinigen Bewegungsrichtung ausgestaltet sein. Es kann vorgesehen sein, dass mittels des Antriebs zum Bewegen der Aufnahme eine Kraft im Wesentlichen lediglich längs einer Achse ausübbar ist, wobei der Antrieb ausgestaltet sein kann, eine Bewegung entlang beider Richtungen der Achse aufzuprägen.

Die Aufnahme, insbesondere bei einer Anordnung der Aufnahme an einem schubsteifen Element, bevorzugt stirnseitig an demselben, kann mittelbar oder unmittelbar durch Einwirken zweier gegenüberliegender Rollen, zwischen denen das schubsteife Element angeordnet ist und von denen eine angetrieben wird, bewegt werden. Es ist alternativ oder zusätzlich möglich, zwei Ketten zu verwenden, zwischen denen das schubsteife Element angeordnet ist und von denen eine angetrieben wird, um das schubsteife Element zu bewegen. Der Fachmann kann in Kenntnis der Erfindung Ausgestaltungen beliebig wählen, wie die Aufnahme und/oder das schubsteife Element bewegt werden können. Beispielsweise kann vorgesehen sein, Aufnahme und/oder schubsteifes Element alternativ oder zusätzlich mittels einer "zyklischen Aufprägung" einer Bewegung durch einen Linearmotor zu bewegen.

Ein Antrieb zur Bewegung für die Aufnahme kann eine Einrichtung zur Feststellung der Länge der Bewegung der Aufnahme aufweisen. Es kann ermittelt werden, wie weit die Aufnahme bspw. nach vorn geschoben wurde. Die Länge der Bewegung kann an die Länge des Gestängeschusses, in den die Aufnahme bzw. das Ende des Kabels eingeschoben werden soll, angepasst sein. Eine Automatisierung des Vorgangs ist möglich.

Es kann vorgesehen sein, dass ein Antrieb oder mehrere Antriebe zum Ausrichten der Aufnahme vorhanden ist/sind. Es kann bevorzugt sein, dass mittels des Antriebs oder der mehreren Antriebe zum Ausrichten der Aufnahme die gesamte Kabelbewegungseinrichtung bewegt wird. Alternativ oder zusätzlich kann vorgesehen sein, dass mittels des Antriebs oder der mehreren Antriebe zum Ausrichten der Aufnahme der Antrieb für die Bewegung der Aufnahme gegenüber der Kabelbewegungseinrichtung bewegt wird.

In einer bevorzugten Ausführungsform ist die Kabelbewegungseinrichtung translatorisch gegenüber der Lafette bewegbar und/oder die Kabelbewegungseinrichtung ist gegenüber der Lafette verschwenkbar. Hierdurch kann ein hohes Maß an Flexibilität erreicht werden. Eine Handhabung der gesamten Kabelbewegungseinrichtung steht zunächst im Widersinn gegenüber einer einfachen Ausgestaltung der Vorrichtung, hat jedoch Vorzüge bei der Handhabung des Kabels.

Es kann vorgesehen sein, dass die translatorische Bewegung gegenüber der Lafette auch eine translatorische Bewegung gegenüber dem Schlitten beinhaltet. Es kann vorgesehen sein, dass das Verschwenken der Kabelbewegungseinrichtung gegenüber der Lafette auch ein Verschwenken gegenüber dem Schlitten beinhaltet.

Die translatorische Bewegung der Kabelbewegungseinrichtung und/oder das Verschwenken der Kabelbewegungseinrichtung kann insbesondere zum Ausrichten der Aufnahme auf einen anzusetzenden Gestängeschuss durchgeführt werden. Ein Antrieb kann vorgesehen sein, der die Aufnahme gegenüber dem Schlitten und/oder der Lafette bewegen kann, um die Aufnahme mit ihrer Längsrichtung gegenüber der Längsrichtung der Lafette unter Beibehaltung des im Wesentlichen gleichen Winkels zwischen Längsrichtung der Aufnahme und Längsrichtung der Lafette (translatorisch) zu verschieben. Ein Antrieb kann vorgesehen sein, der die Aufnahme gegenüber dem Schlitten und/oder der Lafette verschwenkt, wobei sich der zwischen der Längsrichtung der Aufnahme und der Längsrichtung der Lafette eingeschlossene Winkel verändert.

Sofern die Bewegung der Kabelbewegungseinrichtung beschrieben wird, so kann es sich um eine Bewegung der Aufnahme zusammen mit einem für die Bewegung der Aufnahme ausgestalteten Antrieb handeln, so dass zwar durch die Bewegung der Kabelbewegungseinrichtung auch eine Bewegung der Aufnahme erfolgt, ohne die Aufnahme als solche gegenüber der Kabelbewegungseinrichtung zu bewegen.

In einer bevorzugten Ausführungsform ist die Kabelbewegungseinrichtung mit dem Schlitten bewegbar, wodurch eine vereinfachte Bewegung, die indirekt durch die Bewegung des Schlittens erfolgt, möglich ist. Die Kabelbewegungseinrichtung kann an dem Schlitten angeordnet sein. Insbesondere kann die Kabelbewegungseinrichtung unmittelbar oder mittelbar mit dem Schlitten verbunden sein. Eine mittelbare Verbindung ist möglich, bei der die Kabelbewegungseinrichtung über eine Unterstützung mit dem Schlitten verbunden ist, die beispielsweise eine Bewegung der Kabelbewegungseinrichtung gegenüber dem Schlitten ermöglicht, um insbesondere die Kabelbewegungseinrichtung, insbesondere die Aufnahme der Kabelbewegungseinrichtung, hinsichtlich der Bewegungsrichtung für die Aufnahme auszurichten. Die Ausrichtung kann die Ausgestaltung des Antriebs zur Bewegung der Aufnahme vereinfachen.

Die Bewegung der Kabelbewegungseinrichtung kann sich zwangsläufig durch die Bewegung des Schlittens ergeben, wenn die Kabelbewegungseinrichtung an dem Schlitten angeordnet ist. Da der Schlitten für die Bewegung des Bohrstrangs verwendet wird, kann sich durch die gemeinsame Bewegung der Kabelbewegungseinrichtung mit dem Schlitten eine Vereinfachung der zu bewegenden Bauteile, Einrichtungen, Vorrichtungen und dergleichen ergeben. Die notwendige Bewegung des Schlittens kann zur Bewegung der Kabelbewegungseinrichtung verwendet werden; die für die Bewegung des Schlittens erforderliche Energie kann auch für die Bewegung der Kabelbewegungseinrichtung genutzt werden. Insbesondere kann vorgesehen sein, dass eine Bewegung des Endes des Kabels von der Klemmung weg mittels einer Bewegung der Kabelbewegungseinrichtung erfolgt. Die Bewegung von der Klemmung weg kann im Wesentlichen durch ein Bewegen des Schlittens erfolgen.

Sofern beschrieben ist, dass die Kabelbewegungseinrichtung mit dem Schlitten bewegbar ist, so ist nicht ausgeschlossen, dass sich die Kabelbewegungseinrichtung - insbesondere nach oder vor einer Bewegung zusammen mit dem Schlitten - unabhängig von dem Schlitten bewegen kann.

Zudem kann eine Bewegung zusammen mit dem Schlitten einer weiteren Vereinfachung der Ausgestaltung der Kabelbewegungseinrichtung Sorge tragen, da das Ende des Kabels, welches mit der Kabelbewegungseinrichtung bewegt wird, aufgrund der Anordnung der Kabelbewegungseinrichtung am Schlitten im Bereich der Bohrwelle und damit einem Ende eines anzusetzenden Gestängeschusses sein kann.

In einer bevorzugten Ausführungsform weist die Kabelbewegungseinrichtung ein knickfestes, schubfestes und/oder biegbares Element auf, an dem vorzugsweise die Aufnahme für das Ende des Kabels, insbesondere endseitig, angeordnet ist. Hierdurch kann eine Bewegung des Endes des Kabels einfach durchgeführt werden, indem die Eigenschaften des Elements ausgenutzt werden, insbesondere bei einem Einschieben in einen Hohlraum eines Gestängeschusses nicht zu knicken und der Bewegungsrichtung in Längsrichtung des Hohlraums des Gestängeschusses zu folgen. Insofern können die Adjektive zur Beschreibung des Elements austauschbar bzw. synonym im Sinne der Beschreibung verwendet werden, insbesondere dahingehend, dass das Element eine hohe Elastizität, insbesondere hohe Schubelastizität, aufweisen kann. Das Element kann insbesondere eine hohe Schubstabilität aufweisen. Ein derartiges Element kann eine weitere Verbesserung und/oder Vereinfachung im Sinne der Erfindung bewirken, da ein derartiges Element, welches endseitig an der Aufnahme angeordnet ist, ermöglicht, dass die Aufnahme einen Vorschub erfährt ohne abgelenkt zu werden und dem Hohlraum folgen kann. Dem Fachmann sind in Kenntnis der Erfindung unterschiedlichste Materialien für ein schubfestes und/oder biegbares Element, welches insbesondere bei Schubbelastung und Vorliegen eines möglichen Hindernisses nicht knickt, sondern derart biegt, dass es dem Hindernis ausweicht, bekannt, wobei insbesondere ein Faserverbundwerkstoff, Glasfaser, Kohlefaser oder Ähnliches Verwendung finden kann. Es ist bekannt, dass eine Schubfestigkeit nicht nur durch eine Auswahl eines geeigneten Materials erreicht werden kann, indem bspw. Glieder oder Abschnitte einer Anordnung, die das Element ausbilden kann bzw. zu diesem gehören, bei Beaufschlagung in einer Richtung (Druck) "miteinander verriegeln" können, so dass beispielsweise ein Formschluss bei der Beaufschlagung in dieser Richtung erreicht werden kann. Bei Beaufschlagung in der anderen Richtung ("Zug") kann die Verriegelung/Formschluss gelöst werden und Glieder oder Abschnitte eines derartigen Elements können entriegelt werden und flexibel zueinander vorliegen.

Die Aufnahme kann an dem Element wahlweise lösbar vorliegen, so dass die Aufnahme von dem Element getrennt werden kann. Dies kann dem Umstand Rechnung tragen, dass das Element durch Abrieb oder anderweitige mechanische Beanspruchung verschleißen kann und einfach ausgetauscht werden kann. Es ist bspw. möglich, dass die Aufnahme und das Element miteinander verschraubt werden können. Insbesondere kann die Aufnahme ein Innengewinde und das Element ein Außengewinde, welches an das Innengewinde der Aufnahme angepasst ist, aufweisen. Andere Verbindungsmöglichkeiten sind dem Fachmann zwanglos bekannt.

Es kann ein Führungskopf für das Element vorhanden sein, der das Element in einer Position unterstützt. Diese Position kann Teil des Antriebs zum Bewegen des Elements mit der endseitig angeordneten Aufnahme sein. Der Führungskopf kann hinsichtlich seiner Lage im Raum bewegbar und/oder verschwenkbar sein, um den Führungskopf auszurichten. Der Führungskopf kann einen Bereich des Elements unterstützen, welcher nahe der an dem Element befestigten Aufnahme sein kann. Mittels des Führungskopfs kann die Aufnahme mittelbar über das Element ausgerichtet und/oder positioniert werden. Es ist möglich, durch eine Kombination der Schubsteifigkeit des Elements und einer geeigneten Positionierung des Führungskopfes insbesondere ein Einschieben der Aufnahme in den Hohlraum eines Gestängeschusses zu vereinfachen, indem dem Element lediglich eine, insbesondere geradlinige, Bewegung aufgeprägt werden kann, sofern der Führungskopf mit der Aufnahme und dem Element in einer entsprechenden Position am Eingang des Hohlraums des Gestängeschusses vorliegt und dem Element eine Kraft für die Bewegung aufgeprägt wird.

Es sind im Wesentlichen zwei Alternativen möglich. Zum einen kann der Führungskopf eine definierte und feste Position im Raum einnehmen, ohne dass Antriebe vorgesehen sind, den Führungskopf in Bezug auf eine Referenz, die durch eine Referenz am Schlitten vorgegeben sein kann, zu bewegen. Hierbei ist es bevorzugt, wenn ein Gestängeschuss, durch den das Kabel bewegt werden soll, vor den Führungskopf verfahren werden kann. Eine derartige Ausgestaltung kann bevorzugt sein, da die Kabelbewegungseinrichtung einfach ausgestaltet sein kann und eine Ausrichtung des Gestängeschusses zur Aufnahme bzw. dem Führungskopf von der Handhabungseinrichtung für den Gestängeschuss übernommen werden kann.

Zum anderen kann der Führungskopf in Bezug auf eine Referenz, die durch eine Referenz am Schlitten vorgegeben sein kann, bewegt werden. Bei der letztgenannten Alternative kann der Führungskopf an das Ende des neu anzusetzenden Gestängeschusses, welcher schon in der Bohrgestängeachse vorliegen kann, bewegt werden. Ein Verschwenken, eine Drehbewegung und/oder eine translatorische Bewegung des Führungskopfes ist möglich.

Es ist möglich, dass der Führungskopf einen Sensor aufweist, um eine Position des Führungskopfes relativ zum Ende eines Gestängeschusses zu ermitteln. Beispielsweise kann vorgesehen sein, die Kabelbewegung nur zu starten, wenn eine ausreichende Ausrichtung auf den Gestängeschuss vorliegt. Eine Automatisierung des Vorgangs ist möglich.

In einer bevorzugten Ausführungsform ist ein Vorrat für das Element, insbesondere eine bewegliche Trommel für das Element, vorgesehen, wobei das Element auf der Trommel gewickelt vorliegen kann. Hierdurch kann eine besonders simple Gestaltung ermöglicht werden, die zudem eine kompakte Ausgestaltung erlauben kann. Obwohl das Element eine gerichtete Bewegung der Aufnahme ermöglichen kann, ist eine Reduzierung auf ein kleineres Volumen und/oder kleinere Abmessungen möglich.

In einer bevorzugten Ausführungsform ist die Kabelbewegungseinrichtung im Bereich der Bohrwelle angeordnet, wodurch die Kabelbewegungseinrichtung in dem Bereich angeordnet sein kann, welcher benachbart zu dem Bereich ist, in den der anzusetzende Gestängeschuss gelangt. Die Position ermöglicht es, das Ende des Kabels einfach aus dieser Position in den an den Bohrstrang anzusetzenden Gestängeschuss einzubringen. Insbesondere kann bevorzugt sein, dass die Kabelbewegungseinrichtung im Bereich der Bohrwelle am Schlitten angeordnet ist.

In einer bevorzugten Ausführungsform ist die Kabelbewegungseinrichtung außerhalb der Bohrgestängeachse angeordnet, wodurch eine erhöhte Flexibiltät erreicht werden kann, da außerhalb der Bohrgestängeachse vorhandener Freiraum ausgenutzt werden kann. Insbesondere braucht die Kabelbewegungseinrichtung nicht mit Teilen durch die Bohrwelle durchzugreifen.

Die Richtungsangabe "außerhalb der Bohrgestängeachse" umfasst die Angabe, dass insbesondere die Aufnahme der Kabelbewegungseinrichtung nicht koaxial zur Bohrwelle ausgerichtet sein muss. Die Kabelbewegungseinrichtung, insbesondere die Aufnahme der Kabelbewegungseinrichtung und gegebenenfalls der Antrieb und gegebenenfalls das Element können außerhalb einer Ebene sein, die die Bohrgestängeachse aufweist und im Wesentlichen parallel zu einer (Führungs-)Ebene der Lafette für den Schlitten und/oder die Grundfläche des Schlittens auf der Lafette verläuft. Insbesondere kann die Aufnahme der Kabelbewegungseinrichtung außerhalb der Bohrgestängeachse angeordnet sein; besonders bevorzugt können die Aufnahme, der Antrieb zum Bewegen der Aufnahme und das gegebenenfalls vorhandene Element, außerhalb der Bohrgestängeachse angeordnet sein.

Insbesondere kann die Kabelbewegungseinrichtung oberhalb der Bohrgestängeachse, ganz besonders bevorzugt oberhalb der Bohrwelle angeordnet sein, wodurch die mit der Kabelbewegungseinrichtung ausgestattete Erdbohrvorrichtung in eine Richtung erweitert ist, in der eine Störung oder Beeinträchtigung anderer, insbesondere schon vorhandener, Einrichtungen, Vorrichtungen und dergleichen, nahezu ausgeschlossen ist.

Der Begriff "außerhalb der Bohrgestängeachse" umfasst im Sinne der Beschreibung neben der besonders bevorzugten Ausführungsform "oberhalb" auch eine Anordnung rechts oder links neben der Bohrgestängeachse. Auch eine Anordnung unterhalb der Bohrgestängeachse kann vorgesehen sein. Trotz der bevorzugten Ausführungsform ist eine Anordnung in der Bohrgestängeachse nicht ausgeschlossen.

In einer bevorzugten Ausführungsform ist eine Kabelhaspel für das Kabel vorhanden, wodurch ein großer Vorrat an Kabel vorliegen kann. Zudem ist eine weitere Automatisierung möglich, indem zumindest teilweise automatisch auf die Kabelhaspel zugegriffen werden kann und das Kabel in der benötigten Länge abgespult werden kann. Der Vorrat an Kabel kann in einer gut handhabbaren, kompakten Form vorliegen und vor einem Verwirren bzw. Verknoten des Kabels gesichert sein. Ferner ist es möglich, beim Aufhaspeln des Kabels auf die Kabelhaspel die Länge zu bestimmen und/oder beim Abwickeln des Kabels den verbrauchten Anteil des Kabels zu erfassen. In einer besonders bevorzugten Ausführungsform weist der Kabelvorrat ein Kabel mit einer Länge auf, welches mindestens der Länge von drei, vier oder mehr Gestängeschüssen entspricht. Der Kabelvorrat kann ein Kabel mit einer Länge von mindestens 50 m, bevorzugt mindestens 60 m, bevorzugt mindestens 70 m, bevorzugt mindestens 80 m, bevorzugt mindestens 90 m, bevorzugt mindestens 100 m aufweisen. Je nach Länge der durchzuführenden Bohrung können auch Längen eines Kabels eines Kabelvorrats von mehr als 100 m möglich sein.

Es kann vorgesehen sein, dass die Kabelhaspel um die Bohrgestängeachse angeordnet ist, wodurch ein besonders einfacher Aufbau und eine besonders einfache Anordnung, bei der die Handhabung simpler ist, geschaffen werden kann.

Im Sinne der Beschreibung ist der Begriff "um die Bohrgestängeachse angeordnet" derart zu verstehen, dass die Mittelachse der Kabelhaspel des Kabelvorrats konzentrisch zur Mittelachse des Anschlusses, welche mit der Bohrgestängeachse im Wesentlichen zusammenfällt, ausgerichtet ist. Insbesondere kann der Kabelvorrat bzw. die Kabelhaspel außen angeordnet sein und die Bohrgestängeachse umgeben. Eine derartige Zuführung von außen kann bevorzugt sein und ermöglicht eine einfache Konstruktion mit einem geringen Aufwand bei Austausch oder Wiederbefüllen der Kabelhaspel mit einem Kabelvorrat, da der Zugriff von außen die Handhabung erleichtert. Es ist somit ein platzsparender Aufbau möglich.

Es ist bevorzugt möglich, dass eine Kabelzuführung mit mindestens einer Führungsrolle, die als Umlenkrolle ausgestaltet sein kann, vorhanden ist, die einer geordneten Zuführung des Kabels dient. Hierdurch wird eine Zuführung ermöglicht, bei der der Kabelvorrat unabhängig von der Bohrgestängeachse angeordnet sein kann und/oder bei der eine flexible Anordnung des Kabelvorrats möglich ist.

Es ist bevorzugt möglich, die Kabelzuführung, insbesondere in Form einer Drehdurchführung, für eine axiale Zuführung in die Bohrgestängeachse auszugestalten. Es können mehrere Führungsrollen vorhanden sein, die das Kabel in die gewünschte Orientierung und/oder Lage umlenken.

Eine Dichtung an der Kabelzuführung zum Abdichten gegenüber Spülflüssigkeit, die dem Bohrstrang zuführbar ist, ist bevorzugt möglich. Insbesondere kann eine Dichtung verwendet werden, die im Wesentlichen ständig eine Zuführungsöffnung für das Kabel aus dem Kabelvorrat verschließt. Insbesondere kann es sich bei der Öffnung um eine in einer Drehdurchführung angeordnete Öffnung handeln, die koaxial zum anzusetzenden Gestängeschuss, der mit der Bohrwelle verbunden ist, handeln. Es besteht die Möglichkeit, Handhabungsschritte weiter zu vereinfachen, in dem die Dichtung nicht immer wieder manuell ausgebildet werden muss. Der Bohrwelle kann Spülflüssigkeit - auch unter Druck - zugeführt werden, die nicht aus der Bohrwelle austritt.

Es kann eine Drehdurchführung verwendet werden, die das Kabel axial in die Bohrgestängeachse ausrichtet. Insbesondere kann das Kabel durch die Drehdurchführung im Wesentlichen zentriert, insbesondere im Wesentlichen auf die Mittelachse des Bohrgestänges ausgerichtet, geführt werden. Die Drehdurchführung kann an einem Ende eine Öffnung für das vom Kabelvorrat kommende Kabel aufweisen. Auf der anderen Seite kann die Drehdurchführung einen Anschluss, der mit einem Gestängeschuss des Bohrstrangs bzw. einem neuem Gestängeschuss, der mit dem schon verbohrten Bohrstrang verbunden werden soll, aufweisen. Der Anschluss kann insbesondere mit dem Bohrstrang mitdrehen, wenn auf den Bohrstrang eine Rotationsbewegung aufgeprägt wird. Die Bohrwelle kann mittelbar oder unmittelbar mit dem Bohrstrang verbunden sein.

Der Kabelvorrat kann endseitig an einer Drehdurchführung beabstandet zu der mit einem Gestängeschuss, mittelbar oder unmittelbar, in Verbindung kommenden Bohrwelle angeordnet sein. Hierdurch kann das Kabel des Kabelvorrats die Drehdurchführung bzw. den Anschluss von hinten durchgreifen bzw. sich durch die Drehdurchführung zumindest teilweise oder vollständig erstrecken.

Es kann ein Zugmittel vorhanden sein. Das Zugmittel kann mit dem Kabelvorrat funktional verbunden und ausgestaltet sein, das Kabel auf Zugspannung zu halten. Hierdurch kann weitestgehend vermieden werden, dass das Kabel beispielsweise bei dem Verbinden der Gestängeschüsse gequetscht wird. Durch eine mögliche im Wesentlichen konzentrische Zuführung des Kabels kann das Kabel außerhalb des Bereichs gehalten werden, der für die mechanische Verbindung der Gestängeschüsse bzw. der Abschnitte des Bohrstrangs relevant ist. Das Kabel kann außerhalb der für die Verbindung der Gestängeschüsse vorgesehenen Elemente gehalten werden; Kabelbruch und/oder Kabelabriss kann vermieden werden.

Die Erfindung schafft auch ein Verfahren zum Einbringen eines Bohrstrangs in Erdreich mittels einer Erdbohrvorrichtung für ein kabelgeführtes Bohren. Die Erdbohrvorrichtung weist eine Lafette, einen auf der Lafette hin- und herbewegbaren Schlitten zum schiebenden oder ziehenden Bewegen des Gestängeschüsse aufweisenden Bohrstrangs entlang einer Bohrgestängeachse und eine Klemmung an der Lafette auf. Ein Ende des Kabels wird mittels einer Kabelbewegungseinrichtung in einer Richtung längs der Längsrichtung der Lafette bewegt, wobei das Ende des Kabels von der Klemmung wegbewegt wird.

Das Verfahren kann insbesondere mittels der in der Beschreibung beschriebenen Steuerung durchgeführt werden.

Die Erfindung wird im Rahmen der Beschreibung anhand der Ausgestaltung einer Vorrichtung und der Ausgestaltung eines Verfahrens beschrieben. Die Ausführungen zu den einzelnen Aspekten der Erfindung ergänzen sich hierbei zwangslos. Ausführungen für die Vorrichtung, die mit vorrichtungsseitigen Merkmalen beschrieben werden, gelten auch für das Verfahren, da insbesondere die mittels der Vorrichtung durchgeführten Verfahrensschritte als Teil des Verfahrens angesehen werden können.

Die vorstehenden Ausführungen stellen ebenso wie die nachfolgende Beschreibung einer beispielhaften Ausführungsform keinen Verzicht auf bestimmte Ausführungsformen oder Merkmale dar.

Die Erfindung wird im Folgenden beispielhaft anhand eines in den Figuren dargestellten Ausführungsbeispiels näher erläutert.

In den Zeichnungen zeigt:
- Fig. 1: zeigt in schematischer isometrischer Darstellung eine Erdbohrvorrichtung für ein kabelgeführtes Bohren mit einem Schlitten und einer auf dem Schlitten angeordneten Bohrwelle;
- Fig. 2: zeigt in schematischer isometrischer Darstellung eine Detailansicht der Erdbohrvorrichtung gemäß Fig. 1;
- Fig. 3a: zeigt in schematischer isometrischer Darstellung die Erdbohrvorrichtung nach Fig. 1 nachdem der Schlitten in Richtung einer Klemmung verfahren ist und den Bohrstrang verbohrt hat;
- Fig. 3b: zeigt einen Ausschnitt aus Fig. 3a in vergrößerter Darstellung;
- Fig. 4a: zeigt in schematischer isometrischer Darstellung eine Detailansicht nach dem Trennen der Bohrwelle von dem verbohrten Bohrstrang gemäß Fig. 3, bei der ein Kabel exponiert vorliegt;
- Fig. 4b: zeigt die Detailansicht gemäß Fig. 4a nachdem das Kabel durchtrennt und ein Ende des Kabels in einer Aufnahme fixiert wurde;
- Fig. 5: zeigt in schematischer isometrischer Darstellung eine Detailansicht, nachdem die Bohrwelle und die Aufnahme von der Klemmung wegbewegt wurden sowie ein an den Bohrstrang anzusetzender Gestängeschuss in den Bereich der Bohrgestängeachse verbracht wurde;
- Fig. 6: zeigt in einer schematischer Schnittdarstellung die Situation der Fig. 5, nachdem die Aufnahme durch den an den Bohrstrang anzusetzenden Gestängeschuss mit dem Ende des Kabels durchgeschoben ist;
- Fig. 7: zeigt in schematischer isometrischer Darstellung eine Detailansicht nachdem das Ende mit dem im Bohrstrang vorliegenden Kabel verbunden und die Aufnahme durch den Gestängeschuss zurückbewegt wurde;
- Fig. 8: zeigt in schematischer isometrischer Darstellung eine Detailansicht der Erdbohrvorrichtung nachdem der an den Bohrstrang anzusetzende Gestängeschuss der Fig. 7 in die Bohrgestängeachse bewegt wurde; und
- Fig. 9: zeigt in schematischer isometrischer Darstellung eine Detailansicht der Erdbohrvorrichtung gemäß Fig. 8 nachdem die Bohrwelle mit dem Gestängeschuss und dem verbohrten Bohrstrang verbunden wurde.

Figur 1 zeigt in einer schematischen isometrischen Darstellung eine Erdbohrvorrichtung 1 für ein kabelgeführtes Bohren. Die Erdbohrvorrichtung 1 weist eine Lafette 2 und einen auf der Lafette 2 hin- und herbewegbaren Schlitten 3 auf. Die Lafette 2 legt mit der Führung des Schlittens 3 eine Führungsebene fest, die im Wesentlichen parallel zu einer Grundfläche des Schlittens 3 verläuft.

Mittels des Schlittens 3 kann ein Bohrstrang in das Erdreich eingebracht bzw. aus dem Erdreich herausgezogen werden. Der Bohrstrang kann aus Gestängeschüssen 4, die in einem Gestängemagazin 5 bevorratet sind, zusammengesetzt werden. Zum Transfer eines Gestängeschusses 4 aus dem Gestängemagazin 5 ist eine Transfervorrichtung 7 vorhanden, mittels derer ein Gestängeschuss 4 aus dem Gestängemagazin 5 in eine Bohrgestängeachse L, wie diese in Fig. 1 gestrichelt dargestellt ist, bewegt werden kann. Die Transfervorrichtung 7 kann einen Gestängeschuss 4 auch in einer Zwischenposition zwischen dem Gestängemagazin 5 und der Bohrgestängeachse L halten.

Von der in Fig. 1 gezeigten Stellung bzw. Lage des Gestängeschusses 4 kann dieser mit einem schon im Erdreich befindlichen Bohrstrang verbunden werden und zusammen mit dem schon im Erdreich befindlichen Bohrstrang weiter in das Erdreich eingebracht werden.

Es ist eine Klemmung 14 vorhanden, mittels derer der schon verbohrte Bohrstrang geklemmt werden kann, um die Bohrwelle 6 von dem schon verbohrten Bohrstrang zu lösen und um beispielsweise einen weiteren Gestängeschuss 4 an den Bohrstrang anzusetzen. Ein solche Situation ist in Fig. 1 dargestellt. Der in der Bohrgestängeachse L befindliche Gestängeschuss 4 kann zur Verlängerung des Bohrstrangs mit diesem verbunden und in das Erdreich eingeschoben werden.

Auf dem Schlitten 3 ist eine Bohrwelle 6 angeordnet, die in Eingriff mit dem in der Bohrgestängeachse L befindlichen Gestängesschuss 4 gebracht werden kann. Die Bohrwelle 6 kann in das in Fig. 1 dargestellte rechte Ende des Gestängeschusses 4 eingreifen und diesen mit dem letzten Gestängeschuss 4 des schon verbohrten Bohrstrangs verbinden und weiter in das Erdreich einschieben.

Figur 2 zeigt eine Detailansicht der Erdbohrvorrichtung 1 von Fig.1, wobei eine Ansicht von der anderen Seite der Erdbohrvorrichtung, wobei insbesondere das Gestängemagazin 5 und die Transfervorrichtung 7 zur besseren Darstellung der übrigen Elemente weggelassen wurden. Die Figur 2 zeigt im Wesentlichen den Schlitten 3 mit der Bohrwelle 6, einer Kabelbewegungseinrichtung 8 und einem Vorrat für ein Kabel 10 auf. Der Vorrat für das Kabel 10 ist als Kabelhaspel 9 ausgestaltet. Die Kabelbewegungseinrichtung 8 weist eine Aufnahme 11 für ein Ende des Kabels 10, ein Element 12 und einen Antrieb 13 für das Element 12 auf.

Figur 3a zeigt die Erdbohrvorrichtung 1 (im Wesentlichen reduziert auf Lafette 2 und Schlitten 3) nach dem Einschieben des Gestängeschusses 4 in das Erdreich, wobei der mit einem gestrichelten Rechteck Q versehene Bereich der Erdbohrvorrichtung 1 in Fig. 3b vergrößert dargestellt ist. In der in Fig. 3a und b dargestellten Situation ist die Bohrwelle 6 noch mit dem Bohrstrang bzw. dem letzten Gestängeschuss 4 des Bohrstrangs verbunden. In dem Gestängeschuss 4 ist das Kabel 10 durchgeführt und reicht durch die Bohrwelle 6 bis zur Kabelhaspel 9.

In Fig. 4a ist gezeigt, wie die Bohrwelle 6 von dem Gestängeschuss 4 getrennt ist und das Kabel 10 zwischen dem Ende des Bohrstrangs und der Bohrwelle 6 im Bereich der Klemmung 14 exponiert vorliegt. Das Kabel 10 kann nun derart gehandhabt werden, dass das Kabel 10 wie in Fig. 4b skizziert ist, durchtrennt und das mit der Kabelhaspel 9 verbundene Ende 15 des Kabels 10 mit bzw. in der Aufnahme 11 der Kabelbewegungseinrichtung 8 fixiert wird. Der Schlitten 3 fährt zusammen mit der Kabelbewegungseinrichtung 8 zurück und ein an den verbohrten Bohrstrang anzusetzender Gestängeschuss 4 wird aus dem Gestängemagazin 5 in eine in Fig. 5 gezeigte Position gebracht. Der in Fig.5 gezeigte Gestängeschuss 4 ist in einer Lage außerhalb der Bohrgestängeachse L, im Wesentlichen parallel zu dieser und wird durch die Transfervorrichtung 7 in dieser Position gehalten.

Die Aufnahme 11 liegt außerhalb der Bohrgestängeachse L vor. Die Aufnahme 11 befindet sich vor einem Führungskopf 17, mit dessen Hilfe das Element 12 im Bereich des Führungskopfs 17 geführt wird. Die Aufnahme 11 ist im Wesentlichen auf die endseitige Öffnung des Gestängeschusses 4 ausgerichtet und kann mittels des Antriebs 13 zusammen mit dem Ende 15 des Kabels 10 in den Gestängeschuss 4 in Längsrichtung zur Bohrgestängeachse L eingeschoben werden. Eine Bewegung der Aufnahme 11 bzw. des Führungskopfes 17 kann zu einer Veränderung der Ausrichtung der Aufnahme 11 zum Gestängeschuss 4 führen.

Die auf den Gestängeschuss 4 ausgerichtete Aufnahme 11 wird mittels des Antriebs 13, der das Element 12 längsaxial durch den Führungskopf herausbewegt, angetrieben. Die Aufnahme 11 bewegt sich in Richtung längs zur Bohrgestängeachse L durch den Gestängeschuss 4 zusammen mit dem Ende 15 des Kabels 10. Das Element 12 ist schubsteif und auf einer Trommel 16 aufgewickelt. Bei dem Bewegen der Aufnahme 11 durch den Gestängeschuss 4 in Richtung zur Klemmung 14 wird das Element 12 von der Trommel 16 abgewickelt.

Figur 6 zeigt in einer geschnittenen Darstellung die Situation, wenn die Aufnahme 11 mit dem Ende 15 des Kabels 10 durch den Gestängeschuss 4 durchgeführt wurde. Eine im Bereich der Klemmung 14 anwesende Bedienperson kann das Ende 15 des Kabels 10 mit dem im verbohrten Bohrstrang befindlichen Kabel 10 verbinden, indem das Ende 15 des Kabels 10 aus der Aufnahme 11 entnommen und mit dem anderen Kabel 10 im Bohrstrang verbunden wird. Die Aufnahme 11 kann wieder durch ein Zurückziehen des Elements 12, welches durch den Antrieb 13 vorgenommen wird, durch den Gestängeschuss 4 hindurchgeführt werden. Die Aufnahme 11 wird von der Klemmung weg geführt.

In Fig. 7 ist die Situation gezeigt, in der die zurückbewegte Aufnahme 11 außerhalb des Gestängeschusses 4 befindlich ist und das Kabel 10 von der Bohrwelle durch den Gestängeschuss 4 bis in den verbohrten Bohrstrang reicht.

Figur 8 zeigt die Situation nachdem die Transfervorrichtung 7 den Gestängeschuss 4 in die Bohrgestängeachse L verbracht hat. Das Kabel 10 kann mittels eines Zugmittels auf Spannung gebracht werden. Das Kabel 10 verläuft im Wesentlichen geradlinig durch die Bohrwelle 11, den Gestängeschuss 4 und den schon verbohrten Bohrstrang.

Fig. 9 zeigt die Situation, nachdem die Bohrwelle 6 mit dem Gestängeschuss 4 in Eingriff gebracht wurde und der Gestängeschuss 4 zusammen mit dem schon verbohrten Bohrstrang in das Erdreich eingebracht werden kann.

## Patentansprüche

1. Erdbohrvorrichtung (1) für ein kabelgeführtes Bohren mit einer Lafette (2) und einem auf der Lafette (2) hin- und herbewegbaren Schlitten (3) zum Bewegen eines Gestängeschüsse (4) aufweisenden Bohrstrangs entlang einer Bohrgestängeachse (L), wobei die Erdbohrvorrichtung (1) an der Lafette (2) eine Klemmung (14) für den Bohrstrang aufweist, **dadurch gekennzeichnet, dass** eine Kabelbewegungseinrichtung (8) zum Bewegen eines Endes (15) des Kabels (10) vorhanden ist, mittels derer das Ende (15) des Kabels (10) in einer Richtung längs der Längsrichtung (L) der Lafette (2) bewegbar ist, wobei die Kabelbewegungseinrichtung (8) für eine Bewegung des Endes (15) des Kabels (10) von der Klemmung (14) weg ausgestaltet ist.

2. Erdbohrvorrichtung (1) nach Anspruch 1, wobei die Kabelbewegungseinrichtung (8) auch zum Bewegen des Endes (15) des Kabels (10) in einer Richtung längs der Längsrichtung (L) der Lafette (2) bewegbar ist, die eine Bewegung in Richtung der Klemmung ist.

3. Erdbohrvorrichtung (1) nach Anspruch 1 oder 2, wobei die Kabelbewegungseinrichtung (8) eine Aufnahme (11) für das Ende (15) des Kabels (10) aufweist.

4. Erdbohrvorrichtung (1) nach einem der Ansprüche 1 bis 3, wobei die Kabelbewegungseinrichtung (8) ein oder mehrere Antriebe (13) aufweist, der/die mittels einer Steuerung ansteuerbar ist/sind.

5. Erdbohrvorrichtung (1) nach einem der Ansprüche 1 bis 4, wobei die Kabelbewegungseinrichtung (8) translatorisch gegenüber der Lafette (2) bewegbar ist und/oder die Kabelbewegungseinrichtung (8) gegenüber der Lafette (2) verschwenkbar ist.

6. Erdbohrvorrichtung (1) nach einem der Ansprüche 1 bis 5, wobei die Kabelbewegungseinrichtung (8) mit dem Schlitten (3) bewegbar ist.

7. Erdbohrvorrichtung (1) nach einem der Ansprüche 1 bis 6, wobei die Kabelbewegungseinrichtung (8) ein knickfestes, schubfestes und/oder biegbares Element (12) aufweist, an dem vorzugsweise eine Aufnahme (11) für das Ende (15) des Kabels (10) angeordnet ist.

8. Erdbohrvorrichtung (1) nach Anspruch 7, wobei ein Vorrat für das Element (12), insbesondere eine bewegliche Trommel (16) für das Element (12), vorgesehen ist, wobei das Element (12) auf der Trommel (16) gewickelt vorliegen kann.

9. Erdbohrvorrichtung (1) nach einem der Ansprüche 1 bis 8, wobei die Kabelbewegungseinrichtung (8) im Bereich einer Bohrwelle (6), die an dem Schlitten (3) angeordnet ist, angeordnet ist.

10. Erdbohrvorrichtung (1) nach einem der Ansprüche 1 bis 9, wobei die Kabelbewegungseinrichtung (8) außerhalb der Bohrgestängeachse (L) angeordnet ist.

11. Erdbohrvorrichtung (1) nach einem der Ansprüche 1 bis 10, wobei eine Kabelhaspel (9) für das Kabel (10) vorhanden ist.

12. Verfahren zum Einbringen eines Bohrstrangs in Erdreich mittels einer Erdbohrvorrichtung (1) für ein kabelgeführtes Bohren, wobei die Erdbohrvorrichtung (1) eine Lafette (2), einen auf der Lafette (2) hin- und herbewegbaren Schlitten (3) zum schiebenden oder ziehenden Bewegen des Gestängeschüsse (4) aufweisenden Bohrstrangs entlang einer Bohrgestängeachse (L) und eine Klemmung (14) für den Bohrstrang an der Lafette (2) aufweist, **dadurch gekennzeichnet, dass** ein Ende (15) des Kabels (10) mittels einer Kabelbewegungseinrichtung (8) in einer Richtung längs der Längsrichtung (L) der Lafette (2) bewegt wird, wobei das Ende (15) des Kabels (10) von der Klemmung (14) weg bewegt wird.
